# EUROPÄISCHE PATENTSCHRIFT

(11) **EP 3 755 852 B1**
(45) Veröffentlichungstag und Bekanntmachung des Hinweises auf die Patenterteilung: **09.02.2022**
(21) Anmeldenummer: 19711005.9
(22) Anmeldetag: 22.02.2019
(51) Int. Cl.: E04H 17/14, E04F 11/18

(54) **ZAUN-/GELÄNDER-/TORELEMENT**
FENCE/RAILING/GATE ELEMENT
ÉLÉMENT DE CLÔTURE/BALUSTRADE/PORTE

(30) Priorität: 23.02.2018 DE 202018101013 U
(43) Veröffentlichungstag der Anmeldung: 30.12.2020
(73) Patentinhaber: PALIXON Holding GmbH, 28876 Oyten (DE)
(72) Erfinder: MEYER, Benjamin, 28876 Oyten (DE); MEYER, Dietmar, 28876 Oyten (DE)
(74) Vertreter: Wasiljeff, Johannes M.B.
(86) Internationale Anmeldenummer: PCT/EP2019/054496
(87) Internationale Veröffentlichungsnummer: WO 2019/162474

(56) Entgegenhaltungen:
- US-A1- 2012 319 067
- US-A1- 2015 345 173
- US-A1- 2016 244 992

## Beschreibung

Die Erfindung betrifft ein Zaun-/Geländer-/Torelement gemäß dem Oberbegriff von Anspruch 1 sowie ein Zaun, Geländer oder Tor mit einem derartigen Element gemäß Anspruch 14.

Die Erfindung befasst sich mit Zäunen zur Grundstückseinfriedung, Toren, einschließlich Pforten, sowie Geländern, wie Balkongeländern und Treppengeländern. Insbesondere werden Zäune und Geländer aus einzelnen Elementen, d.h. Zaun- oder Geländerelementen aufgebaut. Die Erfindung befasst sich daher insbesondere mit diesen Zaun- bzw. Geländerelementen. Die Erfindung lässt sich aber auch auf Torelemente, insbesondere den beweglichen Teil eines Tors anwenden.

Bekannte Zaun-/Geländer-/Torelemente weisen ein Grundgerüst auf, das eine Vielzahl senkrechter Stäbe umfasst, die mit einem unteren Trägerprofil verbunden sind. Typischerweise sind dabei die Längen der senkrechten Stäbe größer als der horizontale Abstand zweier benachbarter senkrechter Stäbe.

Zäune mit derartigen Elementen werden bspw. als Hespenzäune bezeichnet.

Die Anwendungsmöglichkeiten und Einsatzzwecke derartiger Zäune sind jedoch eingeschränkt. Insbesondere eignen sie sich nicht zum Sichtschutz.

Die US 2012/319067 A1 zeigt ein Zaun-/Geländer-/Torelement nach dem Oberbegriff von Anspruch 1.

Der Erfindung liegt die Aufgabe zu Grunde, die Einsatzmöglichkeiten der für derartige herkömmliche Zäune verwendeten Elemente zu erweitern sowie einem aus derartigen Elementen gebildeten Zaun bzw. ein aus derartigen Elementen gebildetes Geländer bereitzustellen.

Die Erfindung löst diese Aufgabe mit den Merkmalen eines Zaun-/Geländer/Torelements gemäß Anspruch 1 sowie mit einem Zaun, Geländer oder Tor mit den Merkmalen gemäß Anspruch 14.

Das erfindungsgemäße Zaun-/Geländer-/Torelement weist ein Grundgerüst auf, das eine Vielzahl senkrechter Stäbe aufweist, die mit einem unteren Trägerprofil verbunden sind, wobei die Längen der senkrechten Stäbe größer sind als der horizontale Abstand zweier benachbarter senkrechter Stäbe, wobei zwischen zwei benachbarten senkrechten Stäben je ein flächenhaftes Füllelement zum Füllen des Zwischenraumes zwischen zwei benachbarten Stäben eingebracht ist, dessen Höhe größer als dessen Breite - gemessen in Richtung der Längserstreckung des Trägerprofils - ist, wobei das Trägerprofil senkrecht unterhalb der Füllelemente angeordnet ist und der Bereich senkrecht oberhalb der Füllelemente offen ist.

Auf diese Weise kann erfindungsgemäß ein geschlossen in Erscheinung tretendes Element bereitgestellt werden, so dass sich ein aus solchen Elementen gebildeter Zaun als Sichtschutzzaun und/oder als Windschutz eignet.

Darüber hinaus eignet sich ein entsprechend gebildetes Element in analoger Weise als Balkongeländer bzw. Treppengeländer ebenso wie für die Bereitstellung von Toren bzw. Pforten.

Ferner stellt ein derartiges Element eine verbesserte Sicherheit, insbesondere einen verbesserten Absturzschutz bereit, da die Abstände zwischen senkrechten Stäben - im Gegensatz zu herkömmlichen Zäunen - geschlossen sind, so dass weder Tiere zwischen den senkrechten Stäben hindurch gelangen und ggf. abstürzen noch Personen, insbesondere Kinder, Gliedmaßen zwischen senkrechten Stäben hindurch stecken und sich dabei ggf. verletzen können.

Das erfindungsgemäße Zaun-, Geländer- oder Torelement wird erfindungsgemäß in einem Zaun, Geländer oder Tor verbaut, wobei jedes Zaun- bzw. Geländerelement zwischen zwei seitlich jedes dieser Elemente vorgesehenen Pfosten angebracht ist.

Vorzugsweise sind das Grundgerüst und die Füllelemente aus unterschiedlichen Materialien gebildet. Bspw. ist das Grundgerüst aus Stahl gefertigt und ggf. feuerverzinkt und ggf. zusätzlich pulverbeschichtet, während die Füllelemente aus Holz gebildet sind. Vorzugsweise wird für derartige Füllelemente aus Holz thermisch modifizierte Fichte verwendet.

Die Verwendung zweier unterschiedlicher Materialien ermöglicht eine abwechslungsvolle Optik, bspw. bei einem Mix aus Stahl und Holz, die sich dadurch entweder besonders vorteilhaft in ihre Umgebung einfügt oder akzentuiert von ihrer Umgebung abhebt.

Bei einer alternativen Ausgestaltung der Erfindung sind das Grundgerüst und die Füllelemente aus gleichen Materialien gebildet. Die Verwendung gleicher Materialien ermöglicht eine gleichmäßige Erscheinung mit einem einheitlichen Gesamteindruck.

Zudem besteht aber im Rahmen einer Weiterbildung der Erfindung auch die Möglichkeit, trotz Verwendung zweier gleicher Materialien unterschiedliche Oberflächen bereitzustellen. Bspw. kann das Grundgerüst aus pulverbeschichtetem Edelstahl gebildet sein, während die Füllelemente aus geschliffenem Edelstahl gebildet werden. Alternativ wird das Grundgerüst mit einem anderen Farbton als die Füllelemente beschichtet. Somit lassen sich trotz Verwendung gleicher Materialien unterschiedliche optische Eindrücke von Grundgerüst und Füllelementen vermitteln.

Eine Weiterbildung der Erfindung sieht vor, dass das Material des Grundgerüsts Stahl, Edelstahl, Aluminium, Kunststoff, Metall, Verbundwerkstoff, Bambus bzw. Bambus-Kunststoff-Komposit-Werkstoff oder Holz bzw. Holz-Kunststoff-Komposit-Werkstoff ist oder aufweist. Bevorzugt ist das Grundgerüst aus pulverbeschichtetem verzinkten Stahl oder aus pulverbeschichtetem Aluminium. Entsprechend ist vorgesehen, dass das Material der Füllung Holz, Glas, Aluminium, Kunststoff oder Bambus bzw. Bambus-Kunststoff-Komposit-Werkstoff oder Holz bzw. Holz-Kunststoff-Komposit-Werkstoff ist oder aufweist. Bevorzugt ist das Material der Füllung oder weist auf: HPL (High Pressure Laminate - im Hochdruckpress-Verfahren hergestelltes Laminat in Plattenform, bevorzugt aus mehreren Lagen Papier und Harz), einen oder mehrere reine Kunststoffe, wie z.B. Acrylglas, Recycling-Kunststoff, etc., Gestein oder steinerne Materialien, wie z.B. Faserzement, Beton, Keramik, Schiefer, etc., und/oder Kohlenstoff-Material, wie z.B. Carbon.

Gemäß einer Weiterbildung der Erfindung sind oberhalb des unteren Trägerprofils waagerechte Verbindungsstäbe an den senkrechten Stäben angebracht, mittels denen die senkrechten Stäbe miteinander verbunden sind. Die waagerechten Verbindungsstäbe verhindern dabei auf vorteilhafte Weise, dass die Füllelemente seitlich wegkippen können und halten die Füllelemente daher in ihrer Position.

Gemäß einer Weiterbildung der Erfindung sind zwischen den waagerechten Verbindungsstäben und den Füllelementen Dichtmaterial und/oder Gummielemente angeordnet. Eine Weiterbildung der Erfindung sieht zudem vor, dass zwischen den senkrechten Stäben und den Füllelementen Dichtmaterial und/oder Gummielemente angeordnet sind. Hierdurch wird eine Stabilisierung der Füllelemente erreicht und zudem eine Bewegung und insbesondere ein Klappern der Füllelemente vermieden.

Gemäß einer Weiterbildung der Erfindung weisen die senkrechten Stäbe Nuten zum Führen der Füllelemente auf, wobei die Breiten der Nuten an die Dicken der Füllelemente angepasst sind. Die Nuten verhindern ein seitliches Wegkippen der Füllelemente und gewährleisten, dass diese in ihrer Position verbleiben.

Eine Weiterbildung der Erfindung sieht vor, dass die Nuten mit Dichtmaterial und/oder Gummielementen versehen sind. Auch hierdurch wird eine Stabilisierung der Füllelemente erreicht und eine Bewegung, insbesondere ein Klappern der Füllelemente, verhindert. Zudem ermöglichen derartige Nuten die waagerechten Verbindungsstäbe entfallen zu lassen. D.h., dass bei einer derartigen Konstruktion das Zaun-/Geländer/Torelement ohne waagerechte Verbindungsstäbe ausgebildet ist bzw. sein kann.

Gemäß einer Weiterbildung der Erfindung sind das untere Trägerprofil, die senkrechten Stäbe und/oder die waagerechten Verbindungsstäbe mit Lichtquellen, bspw. LED-Streifen, versehen. Soweit die Füllelemente aus lichtdurchlässigen Materialien, wie z.B. Glas, gebildet sind, bringen die Lichtquellen die Füllelemente zum Leuchten. Bei einer derartigen Ausgestaltung sind die gläsernen Füllelemente bevorzugt mit mattweißer Folie beschichtet oder sandgestrahlt. Zusätzlich oder alternativ können die gläsernen Füllelemente im Siebdruckverfahren bedruckt werden, bspw. per keramischem Siebdruck, wobei vorzugsweise eine Punkt-Matrix aufgedruckt wird. Erfolgt bei derart bedruckten Füllelementen eine Beleuchtung mittels der vorgenannten Lichtquellen bzw. LED-Streifen durch seitliche Bestrahlung einer Kante bzw. Seitenfläche der Füllelemente, leuchten die gläsernen Füllelemente homogen. Soweit die Füllelemente aus lichtundurchlässigen Materialien gebildet sind, werden sie von den Lichtquellen einseitig oder beidseitig angestrahlt.

Gemäß einer Weiterbildung der Erfindung ist das untere Trägerprofil als Rechteckrohr mit sich in Rohrlängsrichtung erstreckenden, auf seiner oberen Seite angeordneten Schlitzen im Bereich lichtdurchlässiger Füllelemente, insbesondere aus Glas, bevorzugt mattiertem Glas, oder Kunststoff ausgebildet. Die Lichtquellen sind bevorzugt LED-Streifen, die innerhalb des unteren Trägerprofils im Bereich der Schlitze angeordnet sind. Bevorzugt sind die LED-Streifen dabei ausschließlich im Bereich der Schlitze angeordnet.

Auf diese Weise lässt sich Licht über die unteren Schmalseiten lichtdurchlässiger Füllelemente einspeisen, das sich an der Oberfläche der lichtdurchlässigen Füllelemente diffus streut. Dadurch leuchten die Füllelement über ihre gesamten Flächen.

Die lichtdurchlässigen Füllelemente liegen entweder auf den Schlitzen auf oder sind in die Schlitze eingeführt. Bei Einführung der Füllelemente in die Schlitze ergibt sich der Vorteil, dass die Füllelemente infolge des Hineinragens der Füllelemente in das Trägerprofil eine höhere Stabilität erreichen und eine bessere Einleuchtung bei gleichzeitiger Vermeidung von Streulicht erzielt wird.

Bevorzugt sind die LED-Streifen auf einem Kunststoffkörper, insbesondere einem PVC-Rohr, montiert, dass in Längsrichtung des unteren Trägerprofils eingeschoben ist. Dies ist vorteilhaft, um die LED-Elemente möglichst dicht an den jeweiligen Schlitzen anzubringen.

Derartige Lichtquellen sind insbesondere in Verbindung mit dem vorgenannten Siebdruckverfahren vorteilhaft, bei dem die gläsernen Füllelemente bspw. per keramischem Siebdruck mit einer Punkt-Matrix bedruckt werden.

Gemäß einer Weiterbildung der Erfindung sind als Lichtquellen LED-Module vorgesehen, mittels derer jedes Füllelement separat mit Licht versorgt wird und die Lichtquellen jedes Füllelements separat angesteuert werden.

Bevorzugt sind die LED-Module mit einem Steuerungsmoduls verbunden, welches die LED-Module einzeln ansteuern kann, wobei das Steuerungsmoduls per WLAN (Wireless Local Area Network) mit dem Internet verbunden wird. Auf diese Weise wird das Steuerungsmoduls per Smartphone-App oder Tablett-App ferngesteuert. Mittels dieser App kann der Nutzer die Füllelemente einzeln oder gruppenweise ansteuern, vorzugsweise im Hinblick auf die Lichtfarbe und/oder Lichtintensität und/oder Farbwechsel, die sich über die Zeit vollziehen, oder unterschiedliche Farbtöne benachbarter Füllelemente, so dass sich ein Farbwechsel über den Ort vollzieht, so dass sich bspw. die Farben benachbarter Füllelemente regenbogenartig über den Ort ändern. Gemäß einer Weiterbildung der Erfindung sind die LED-Module derart gebildet, dass ein LED-Streifen in ein C-Profil eingelegt und mit Epoxydharz vergossen wird. Dies sorgt für einen besonderen mechanischen Schutz und Schutz vor Feuchtigkeit der LED-Elemente.

Bevorzugt sind die LED-Module mit einer Länge ausgebildet, welche der Breite eines Füllelements zuzüglich der Breite eines senkrechten Stabes entspricht. Bevorzugt sind die LED-Module aneinander steckbar ausgestaltet. Somit kann auf vorteilhafte Weise die Länge der Lichtquelle an die Breite des Zaun-/Geländer-/Torelements angepasst werden, indem lediglich die der Anzahl der Füllelemente entsprechende Anzahl von LED-Modulen aneinander gesteckt und in das Trägerprofil eingeführt werden muss.

Gemäß einer Weiterbildung der Erfindung weisen die gläsernen Füllelemente eine Lasergravur auf. Auf diese Weise können bspw. Firmenlogos, Hausnummern oder andere Zeichen, insbesondere Schriftzeichen und Zahlen, leuchtend dargestellt werden.

Gemäß einer Weiterbildung der Erfindung sind zwischen den Schlitzen Bohrungen vorgesehen. Über diese Bohrungen wird während eines Verzinkungsprozesses überschüssiges Material abgeführt.

Eine Weiterbildung der Erfindung sieht vor, dass das untere Trägerprofil ein, vorzugsweise aus Aluminium, extrudiertes Profil mit zwei übereinander liegenden Abschnitten ist, wobei der obere Abschnitt als Rechteckrohr mit sich in Rohrlängsrichtung erstreckenden, auf seiner oberen Seite angeordneten Schlitzen ausgebildet ist und der untere Abschnitt als Kanal zur Aufnahme von elektrischen Leitungen ausgebildet ist. Somit können bei Bedarf elektrische Leitungen in diesem Kanal untergebracht sein.

Über in einem solchen Kanal verlegte elektrische Leitungen können bspw. Sensoren, bspw. Bewegungsmelder, im Zaun/Geländer/Tor elektrisch versorgt werden und über derartige Leitungen Daten an das Steuermodul und/oder ein anderes Steuergerät liefern. Dies ermöglicht eine Interaktion des Zauns/Geländer/Tors mit seiner Umgebung. Bspw. können bei einer Annäherung einer Person oder eines Fahrzeugs Sensoren Detektionssignale an das Steuermodul bzw. Steuergerät liefern, welches bspw. die Lichtquellen derart ansteuert, um zu leuchten oder um heller zu leuchten und/oder um Lichteffekte, wie bspw. Lauflichter, zu generieren. Auf diese Weise kann bspw. ein sich längs eines Zauns erstreckender Weg beleuchtet werden, wenn eine Person längst dieses Weges läuft. Ebenso kann ein Tor zu leuchten beginnen, wenn sich ihm eine Person nähert, um bspw. der Person das Aufschließen des Tores durch Beleuchtung zu erleichtern und/oder die Person zu beleuchten, damit die Person von bzw. mittels einer Kamera besser erkannt werden kann.

Bei einer Weiterbildung der Erfindung ist das Steuermodul oder Steuergerät derart ausgebildet um Wetterdaten über die Internetverbindung abzurufen, um in Abhängigkeit der Wetterdaten, bspw. der Außentemperatur und/oder eines etwaigen Niederschlags in Form von Regen oder Schnee die Farben der Lichtquellen zu beeinflussen. So kann bspw. in der kalten Jahreszeit oder bei Schneefall der Zaun in bläulichen Farbtönen leuchten, während er während der wärmeren Sommermonate in grünen Farbtönen und in der herbstlichen Jahreszeit im gelblichen, orangen oder braunen Farbtönen leuchtet.

Bevorzugt werden als Sensoren Sensoren, einschließlich Kameras, zur Erkennung von Einbrüchen verwendet, so dass der Zaun bzw. das Geländer oder das Tor mit Einbruchmeldefunktionen versehen wird.

Gemäß einer Weiterbildung der Erfindung weist das untere Trägerprofil auf seiner Unterseite weitere Schlitze auf. Vorteilhafterweise kann über diese weiteren Schlitze Regenwasser abfließen.

Eine Weiterbildung der Erfindung sieht vor, dass zwischen den beiden äußeren senkrechten Stäben und dem jeweils nächsten Ende des unteren Trägerprofils ein Abstand besteht, der dem Abstand zwischen zwei senkrechten Stäben entspricht. Bei dieser Konstruktion werden die äußeren Flächenelemente nur einseitig von einem senkrechten Stab begrenzt und können auf der jeweils anderen Seite des Flächenelements von einem Pfosten begrenzt werden. Infolge dieser Konstruktion können je Zaun-/Geländer-/Torelement zwei senkrechte Stäbe und damit Material und Gewicht eingespart werden.

Gemäß einer alternativen Weiterbildung der Erfindung sind die beiden äußeren senkrechten Stäbe an den jeweiligen Enden des unteren Trägerprofils befestigt. Eine derartige Konstruktion ist insbesondere bei Toren vorteilhaft. Diese Konstruktion erlaubt nämlich eine zuverlässige Befestigung auch der äußeren Flächenelemente.

Eine Weiterbildung der Erfindung sieht vor, dass die senkrechten Stäbe, das untere Trägerprofil und/oder die waagerechten Verbindungsstäbe rund, eckig oder als Sonderprofil als Hohlkörper oder massiv aus Vollmaterial ausgebildet sind. Die Verwendung von Hohlkörpern ist vorteilhaft im Hinblick auf die Reduzierung von Material, Gewicht und damit Kosten. Die Verwendung von Vollmaterial entspricht historischer Bautechnik und ist besonders langlebig. Die Verwendung von besonderen Profilen wirkt sich Stabilität erhöhend aus; dies ermöglicht wiederum dünnere Wandstärken und somit die Einsparung von Material, Gewicht und damit Kosten.

Eine Weiterbildung eines erfindungsgemäßen Zauns oder Geländers sieht vor, dass die Pfosten jeweils Fußplatten aufweisen. Solche Fußplatten sind vorteilhaft, da sie ermöglichen, dass der Zaun bzw. das Geländer auch ohne eine Verankerung im Boden allein aufgrund des Eigengewichts des Zauns bzw. Geländers sicher steht.

Gemäß einer Weiterbildung der Erfindung sind Solarzellen am Zaun/Geländer/Tor, insbesondere an dessen Pfosten vorgesehen. Auf diese Weise können die elektrischen Elemente am Zaun/Tor/Geländer autark mit Strom und elektrischer Energie versorgt werden.

Weiterbildungen der Erfindung ergeben sich aus den Ansprüchen, der Beschreibung und den Zeichnungen. Die vorgenannten Vorteile von Merkmalen und von Kombinationen mehrerer Merkmale sind beispielhaft und können alternativ oder kumulativ zur Wirkung kommen, ohne dass die Vorteile zwingend von erfindungsgemäßen Ausführungsformen erzielt werden müssen. Weitere Merkmale sind den Zeichnungen - insbesondere den dargestellten Geometrien und den relativen Abmessungen mehrerer Bauteile zueinander sowie deren relativer Anordnung und Wirkverbindung - zu entnehmen.

In der Zeichnung zeigen:
- Fig. 1: ein Ausführungsbeispiel eines erfindungsgemäßen, zwischen zwei Pfosten angeordneten Zaun-/Geländer-/Torelements in einer Seitenansicht,
- Fig. 2: eine seitliche Schnittansicht eines vergrößerten Ausschnitts im Bereich der Verbindung zwischen unterem Trägerprofil und einem senkrechten Stab des in Fig. 1 gezeigten Zaun-/Geländer-/Torelements,
- Fig. 3: eine Schnittansicht von unten eines vergrößerten Ausschnitts im Bereich der Verbindung zwischen einem senkrechten Stab und angrenzenden waagerechten Verbindungsstäben und Füllelementen des in Fig. 1 gezeigten Zaun-/Geländer-/Torelements,
- Fig. 4: eine Schnittansicht von unten eines vergrößerten Ausschnitts im Bereich der Verbindung zwischen einem senkrechten Stab und angrenzenden Füllelementen einer alternativen erfindungsgemäßen Ausführung des in Fig. 1 gezeigten Zaun-/Geländer-/Torelements,
- Fig. 5: eine seitliche Schnittansicht eines vergrößerten Ausschnitts im Bereich der Verbindung zwischen unterem Trägerprofil und einem senkrechten Stab des in Fig. 1 gezeigten Zaun-/Geländer-/Torelements gemäß einer gegenüber Fig. 2 alternativen Ausgestaltung,
- Fig. 6: eine seitliche Schnittansicht eines vergrößerten Ausschnitts im Bereich zwischen unterem Trägerprofil und einem darüber angeordneten Füllelement gemäß einer bevorzugten Ausführungsform der Erfindung,
- Fig. 7: eine Ansicht von oben auf das untere Trägerprofil in einer Ausgestaltung gemäß Fig. 6,
- Fig. 8: eine seitliche Schnittansicht eines vergrößerten Ausschnitts im Bereich zwischen unterem Trägerprofil und einem darüber angeordneten Füllelement gemäß einer weiteren bevorzugten Ausführungsform der Erfindung und
- Fig. 9: eine seitliche Schnittansicht eines vergrößerten Ausschnitts im Bereich zwischen unterem Trägerprofil und einem darüber angeordneten Füllelement gemäß einer weiteren bevorzugten Ausführungsform der Erfindung.

Fig. 1 zeigt ein Ausführungsbeispiel eines erfindungsgemäßen Zaun-/Geländer/Torelements 10, das zwischen zwei Pfosten 12, 14 angeordnet ist.

Das Zaun-/Geländer-/Torelement 10 umfasst ein Grundgerüst 16, das eine Vielzahl senkrechter Stäbe 18 umfasst, die mit einem unteren Trägerprofil 20 verbunden sind. Die senkrechten Stäbe 18 können rund, eckig oder auch mit einem anderen Querschnitt ausgebildet sein und zwar entweder als Hohlprofil oder aus Vollmaterial. Ebenso kann das untere Trägerprofil 20 rund, eckig oder auch mit einem anderen Querschnitt ausgebildet sein und zwar entweder als Hohlprofil oder aus Vollmaterial. Die Ausgestaltung der senkrechten Stäbe 18 und die Ausgestaltung des unteren Trägerprofils 20 sind unabhängig voneinander.

Die Verbindung zwischen senkrechten Stäben 18 und dem unteren Trägerprofil 20 kann auf verschiedene Arten erfolgen. Insbesondere handelt es sich um eine Schweißverbindung, Schraubverbindung, Nietverbindung, Klemmverbindung, Klebeverbindung oder um eine Steckverbindung. Die Verbindung kann aber auch durch Ineinanderschieben von aufeinander angepassten Profilen erfolgen.

Die senkrechten Stäbe 18 sind beabstandet zueinander auf dem unteren Trägerprofil 20 angeordnet. Die Abstände zwischen zwei benachbarten senkrechten Stäben 18 sind signifikant kleiner als die Längen der senkrechten Stäbe 18. Vorzugsweise sind die Abstände gleich groß gewählt.

Zur Stabilisierung und optischen Aufwertung können die senkrechten Stäbe 18 gemäß einer bevorzugten Ausführungsform mit einem oder weiteren waagerechten Verbindungsstäben 22 verbunden werden.

Die waagerechten Verbindungsstäbe 22 können wiederum rund, eckig oder auch mit einem anderen Querschnitt ausgebildet sein und zwar wiederum entweder als Hohlprofil oder aus Vollmaterial. Die Ausgestaltung der waagerechten Verbindungsstäbe 22 ist dabei wiederum unabhängig von der Ausgestaltung der senkrechten Stäbe 18 und der Ausgestaltung des unteren Trägerprofils 20.

Die Verbindung zwischen den waagerechten Verbindungsstäben 22 und den senkrechten Stäben 18 kann ebenfalls durch Schweißen, Schrauben, Nieten, Klemmen, Kleben oder durch Ineinanderstecken bzw. Ineinanderschieben gebildet sein.

Das Grundgerüst 16 wird somit durch das untere Trägerprofil 20, die senkrechten Stäbe 18 und die waagerechten Verbindungsstäbe 22 gebildet.

Das Grundgerüst 16 ist vorzugsweise aus Stahl, insbesondere feuerverzinktem und/oder pulverbeschichtetem Stahl, aus Edelstahl, insbesondere pulverbeschichtetem Edelstahl, Aluminium, insbesondere pulverbeschichtetem Aluminium oder Kunststoff gebildet. Alternativ ist das Grundgerüst 16 aus Holz bzw. Holz-Kunststoff-Komposit-Werkstoffen, insbesondere aus Bambus bzw. Bambus-Kunststoff-Komposit-Werkstoffen, gebildet.

Das Grundgerüst 16 kann zudem eine Oberflächenveredelung aufweisen, die bspw. durch Lackieren, Versiegeln, Brünieren und Eloxieren, gebildet worden ist.

Zwischen zwei benachbarten senkrechten Stäben 18 ist je ein flächenhaftes Füllelement 24 zum Füllen des Zwischenraumes zwischen zwei benachbarten senkrechten Stäben 18 eingebracht. Die Höhe der Füllelemente 24 ist größer als die in Richtung der Längserstreckung des unteren Trägerprofils 20 gemessene Breite der Füllelemente 24. Die Füllelemente 24 erhalten damit ein längliches Erscheinungsbild. Die Füllelemente 24 werden dabei derart ausgerichtet, dass ihre lange Seite senkrecht steht.

Das Grundgerüst 16 ist derart aufgebaut, dass diese Füllelemente 24 senkrecht von oben in die Zwischenräume zwischen zwei benachbarten senkrechten Stäben 18 hineingeschoben werden können.

Vorteilhafterweise sind das Grundgerüst 16 - ebenso wie die Füllelemente 24 - bereits im Fertigungsbetrieb hergestellt worden. Bei der Errichtung eines Zauns, Geländers oder Tors wird dann zunächst das Grundgerüst 16 zwischen den Pfosten 12,14 aufgestellt und daran befestigt und in einem zweiten Arbeitsschritt werden die Füllelemente 24 in das Grundgerüst 16 eingebracht.

Dieser zweistufige Aufbau ermöglicht eine Gewichtsreduzierung der zu errichtenden Zaunfelder bzw. Geländerfelder. Dies ist vorteilhaft, damit ein Zaun bzw. Geländer allein mit der Kraft von ein oder zwei Personen aufgebaut werden kann, ohne dass größere Maschinen benötigt würden.

Die Befestigung der Zaun-/Geländer-/Torelemente 10 an den Pfosten 12, 14 erfolgt bevorzugt durch Schrauben. Alternativ erfolgt die Befestigung durch Nieten, Kleben, Klemmen, Ineinanderschieben oder Schweißen.

Die Pfosten 12, 14 können bspw. aus Stahl, insbesondere feuerverzinktem und/oder pulverbeschichtetem Stahl, Edelstahl, insbesondere pulverbeschichtetem Edelstahl, Aluminium, insbesondere pulverbeschichtetem Aluminium, oder Kunststoffen oder aus Holz bzw. Holz-Kunststoff-Komposit-Werkstoffen, insbesondere Bambus, bzw. Bambus-Kunststoff-Komposit-Werkstoffen, gebildet sein. Zusätzlich können die Pfosten 12, 14 mit einer Oberflächenveredelung versehen sein, die bspw. durch Lackieren, Versiegeln, Brünieren oder Eloxieren hergestellt ist.

Die Pfosten 12, 14 werden entweder im Boden bzw. Untergrund verankert, bspw. durch Eingraben, Einbetonieren oder Aufschrauben auf ein Mauerwerk, Fundament, eine Betonplatte oder eine Treppe. Insbesondere im Fall des Aufschraubens sind die Pfosten 12, 14 mit Fußplatten 26, 28 versehen.

Dank Fußplatten 26, 28 an den Pfosten 12, 14 besteht zudem die Möglichkeit, einen Zaun bzw. ein Geländer auch ohne Verankerung hinzustellen, wobei der Zaun bzw. das Geländer dann durch sein Eigengewicht stehen bleibt.

Die Füllelemente 24 bestehen vorzugsweise aus Holz, Glas, Aluminium, Kunststoff oder aus Holz bzw. Holz-Kunststoff-Komposit-Werkstoffen, insbesondere aus Bambus bzw. Bambus-Kunststoff-Komposit-Werkstoffen.

Darüber hinaus können Füllelemente 24 auch mittels Textilien bzw. Stoffen gebildet werden. Derartige Textilien bzw. Stoffe werden in einer besonderen Ausführungsform vorteilhafterweise auf einen Rahmen gespannt.

Die Füllelemente 24 liegen entweder direkt auf dem unteren Trägerprofil 20 auf oder sind beabstandet zu dem unteren Trägerprofil angeordnet. Der erste Fall ist vorteilhaft, wenn ein bis zum Boden reichender Sichtschutz und/oder Windschutz bereitgestellt werden soll. In diesem Fall können sogar Füllelemente 24 in das untere Trägerprofil 20 hineingesteckt werden, wozu das untere Trägerprofil 20 entsprechend bspw. eine Nut aufweist. Der zweite Fall ist vorteilhaft, wenn andauernde Nässe im Bereich zwischen dem unteren Trägerprofil 20 und den Füllelementen 24 vermieden werden soll, bspw. wenn die Füllelemente 24 aus Holz oder anderen nässeempfindlichen Materialien gebildet sind.

Die senkrechten Stäbe 18 und die ggf. weiteren waagerechten Verbindungsstäbe 22 hindern die Füllelemente 24 daran, seitlich, das heißt nach rechts bzw. links und nach hinten bzw. vorne, zu kippen.

Zusätzlich kann zwischen den waagerechten Verbindungsstäben 22 und/oder den senkrechten Stäben 18 sowie den Füllelementen 24 Dichtmaterial und/oder Gummielemente angeordnet sein, um die Füllelemente 24 weiter zu stabilisieren, und um ein Bewegen, insbesondere Klappern, zu verhindern.

Gemäß einer besonderen Weiterbildung der Erfdinung befindet sich am Grundgerüst 16, bevorzugt am bzw. entlang des unteren Trägerprofils 20 eine oder mehrere Lichtquellen, wie bspw. LED-Streifen. Derartige Lichtquellen ermöglichen es, lichtdurchlässigen Materialien als Füllelemente 24, wie bspw. Glas, leuchten zu lassen. Werden hingegen die Füllelemente 24 aus lichtundurchlässigen Materialien gebildet, sind die Lichtquellen derart am Grundgerüst 16 angeordnet, dass das Zaun-/Geländer/Torelement 10 entweder einseitig oder beidseitig beleuchtet werden kann. Zusätzlich oder alternativ besteht die Möglichkeit, die Lichtquellen an den senkrechten Stäben 18 und/oder an den waagerechten Verbindungsstäbe 22 anzuordnen.

Fig. 2 zeigt eine Möglichkeit der Verbindung eines senkrechten Stabes 18 mit dem unteren Trägerprofil 20 gemäß einem Ausführungsbeispiel der Erfindung. In diesem Beispiel werden die senkrechten Stäbe 18 seitlich in das Trägerprofil 20 eingeschoben. Dabei sind die senkrechten Stäbe 18 und das Trägerprofil derart aufeinander abgestimmt, dass sich ein Formschluss ergibt. Die gewählten Profile und Formen sowie sind lediglich beispielhaft; vielfältige Varianten sind möglich.

Fig. 3 zeigt eine mögliche Anbringung der Füllelemente 24 zwischen senkrechten Stäben 18 und waagerechten Verbindungsstäben 22. Bei dieser Ausführung werden die Füllelemente 24 zwischen den Verbindungsstäben 22 eingeklemmt, indem bspw. Gummielemente oder andere Dichtmaterialien zwischen die Füllelemente 24 und die waagerechten Verbindungsstäbe 22 bzw. die senkrechten Stäbe 18 eingebracht werden.

Fig. 4 zeigt eine andere Ausführung, bei der die Füllelemente 24' dünner als in dem in Fig. 3 dargestellten Ausführungsbeispiel ausgebildet sind, bspw. als Glasscheiben oder Aluminium- oder Kunststoffplatten. Diese Füllelemente 24' sind in Nuten 30 der senkrechten Stäbe 18' hineingeschoben. Die Füllelemente 24' können dabei in diesen Nuten 30 befestigt werden, bspw. durch Klemmung mit Dichtmaterial oder Gummielementen, durch Kleben, Schrauben oder Nieten. Bei dieser Ausführung sind die waagerechten Verbindungsstäbe 22 entbehrlich und daher in Fig. 4 nicht dargestellt.

Fig. 5 zeigt eine alternative Möglichkeit - anstatt der in Fig. 2 gezeigten Ausführung - der Verbindung eines als Rechteckrohr ausgebildeten senkrechten Stabes 18" mit einem ebenfalls als Rechteckrohr ausgebildeten unteren Trägerprofil 20'. Das Rechteckrohr des senkrechten Stabes 18" ist mit dem unteren Trägerprofil 20' unter Bildung von Schweißnähten 32 verschweißt.

Bei einer alternativen Ausführungsform sind die senkrechten Stäbe 18 massiv ausgebildet, während das untere Trägerprofil 20' als Rohr ausgebildet ist. Umgekehrt ist bei einer weiteren alternativen Ausführungsform das untere Trägerprofil 20 massiv ausgebildet, während die senkrechten Stäbe als Rohre ausgebildet sind.

Auch bei diesen alternativen Ausführungsformen können die Verbindungen zwischen unterem Trägerprofil und senkrechten Stäben durch Schweißnähte ausgebildet sein.

Fig. 6 zeigt eine alternative Ausgestaltung des unteren Trägerprofils 20", welches lichtdurchlässige Glasplatten oder lichtdurchlässige Kunststoffplatten als Füllelemente 24' trägt. Das Trägerprofil 20" ist als Rechteckrohr aus Stahl mit Schlitzen 34 ausgebildet, die sich auf der oberen Seite des Trägerprofils 20" befinden, so wie dies in Fig. 7 dargestellt ist, die einer Ansicht von oben des in Fig. 6 dargestellten Trägerprofils 20" - jedoch ohne Füllelemente 24' - zeigt.

Innerhalb dieses Trägerprofils 20" sind LED-Streifen 36 angeordnet, die auf einem bspw. aus Kunststoff, insbesondere PVC, gebildeten Tragkörper 38, insbesondere einem Rechteckrohr, montiert sind, bspw. durch Kleben. Die Anordnung aus LED-Streifen 36 und Tragkörper 38 wird seitlich in das Trägerprofil 20" hineingeschoben und mittels Schrauben 40, insbesondere Senkkopfschrauben, mit dem Trägerprofil 20" verschraubt. Auf diese Weise werden lichtdurchlässige Füllelemente 24' von unten beleuchtet und geben das eingespeisten Licht über ihre zeitlichen Flächen diffus an die Umgebung ab.

In den seitlichen Pfosten 12, 14 befinden sich bei dieser Ausführung Bohrungen auf Höhe des unteren Trägerprofils 20", durch welche elektrische Leitungen zu den LED-Streifen 36 geführt werden.

Fig. 7 zeigt neben den Schlitzen 34 Ablaufbohrungen 42, durch welche während eines Verzinkungsprozesses eingetretene Flüssigkeit wieder ablaufen kann. Diese Ablaufbohrungen 42 befinden sich bevorzugt im Bereich der senkrechten als Rohre ausgebildeten Stäbe 18", so dass - sich während dieses Verzinkungsprozesses in den senkrechten Stäben 18" ansammelnde - Flüssigkeit am Ende dieses Prozesses wieder ablaufen kann.

Fig. 8 zeigt eine weitere alternative Ausgestaltung des unteren Trägerprofils 20‴. Der Schlitz 34' ist bei dieser Ausgestaltung breiter als das lichtdurchlässige Füllelement 24', welches bspw. als ESG (Einscheibensicherheitsglas) oder als lichtdurchlässige Kunststoffplatte ausgebildet ist. Daher ist das Füllelemente 24' in das Trägerprofil eingelassen.

Innerhalb des Trägerprofils 20‴ befindet sich ein als C-Profil ausgebildeter Tragkörper 38', der am Bodenteil des Trägerprofils 20‴ befestigt ist. Das C-Profil ist nach oben geöffnet. Innerhalb des C-Profils befindet sich ein LED-Streifen 36' mit einer Vielzahl von LEDs 44, die auf einer Platine 46 montiert sind. Dieser LED-Streifen 36' ist mit Epoxydharz 48 im C-Profil vergossen, welches bis an die obere Kante 50 des C-Profils reicht. Das lichtdurchlässige Füllelement 24' liegt mit seiner unteren Kante bzw. Seitenfläche auf dem Epoxydharz 48, so dass Licht direkt von dem mittels der LEDs 44 bestrahlten Epoxydharz 48 in das lichtdurchlässige Füllelement 24' eintreten kann.

Fig. 9 zeigt eine weitere alternative Ausgestaltung des unteren Trägerprofils 20"". Der Schlitz 34" ist bei dieser Ausgestaltung ebenfalls breiter als das lichtdurchlässige Füllelement 24', welches bspw. wiederum als ESG (Einscheibensicherheitsglas) oder als lichtdurchlässige Kunststoffplatte ausgebildet ist. Daher ist das Füllelemente 24' in das Trägerprofil eingelassen.

Innerhalb des Trägerprofils 20′‴ befindet sich wiederum ein als C-Profil ausgebildeter Tragkörper 38", der an einem Zwischenteils des Trägerprofils 20‴′ befestigt ist. Das C-Profil ist wiederum nach oben geöffnet. Innerhalb des C-Profils befindet sich ein LED-Streifen 36" mit einer Vielzahl von LEDs 44, die auf einer Platine 46 montiert sind. Dieser LED-Streifen 36' ist mit Epoxydharz 48 im C-Profil vergossen, welches bis an die obere Kante 50 des C-Profils reicht. Das lichtdurchlässige Füllelement 24' liegt wiederum mit seiner unteren Kante bzw. Seitenfläche auf dem Epoxydharz 48, so dass Licht direkt von dem mittels der LEDs 44 bestrahlten Epoxydharz 48 in das lichtdurchlässige Füllelement 24' eintreten kann.

Das Trägerprofil 20ʺʺ gemäß Fig. 9 unterscheidet sich vom Trägerprofil 20‴ gemäß Fig. 8 dadurch, dass es im unteren Bereich einen Kanal 52 aufweist, der zur Aufnahme von Spannungsversorgungsleitungen und/oder Datenleitungen dient. Über diese Leitungen können Sensoren mit Strom versorgt und Daten der Sensoren zu einem Steuergerät bzw. Steuermodul geführt werden. Der Kanal 52 kann in seinem unteren Bereich vorteilhafterweise mit Schlitzen zum Ablauf von Regenwasser versehen sein.

Insgesamt ermöglicht die Erfindung daher einen einfach zu errichtenden Zaun bzw. ein einfach zu errichtendes Geländer sowie einfach zu errichtende Tore bereitzustellen, die je nach Ausführung als Sichtschutz, Windschutz, Grundstücksabgrenzung, Absturzsicherung und/oder zur optischen Gestaltung Verwendung finden.

Verwendete Bezugszeichen:
- 10: Zaun-/Geländer-/Torelemente
- 12: Pfosten
- 14: Pfosten
- 16: Grundgerüst
- 18, 18', 18": senkrechter Stab
- 20, 20', 20", 20‴, 20‴′: unteres Trägerprofil
- 22: waagerechter Verbindungsstab
- 24, 24': Füllelement
- 26: Fußplatte
- 28: Fußplatte
- 30: Nuten
- 32: Schweißnaht
- 34, 34', 34": Schlitz
- 36, 36', 36": LED-Streifen
- 38, 38', 38": Tragkörper
- 40: Schraube
- 42: Ablaufbohrung
- 44: LED
- 46: Platine
- 48: Epoxydharz
- 50: obere Kante
- 52: Kanal

## Patentansprüche

1. Zaun-/Geländer-/Torelement mit einem Grundgerüst (16), das eine Vielzahl senkrechter Stäbe (18; 18') aufweist, die mit einem unteren Trägerprofil (20; 20'; 20"; 20‴; 20"") verbunden sind, wobei die Längen der senkrechten Stäbe (18; 18') größer sind als der horizontale Abstand zweier benachbarter senkrechter Stäbe (18; 18'),
**dadurch gekennzeichnet, dass**
zwischen zwei benachbarten senkrechten Stäben (18; 18') je ein flächenhaftes Füllelement (24; 24') zum Füllen des Zwischenraumes zwischen zwei benachbarten senkrechten Stäben (18; 18') eingebracht ist, dessen Höhe größer als dessen Breite - gemessen in Richtung der Längserstreckung des unteren Trägerprofils (20; 20'; 20"; 20‴; 20‴′) - ist, wobei das Trägerprofil (20; 20'; 20"; 20‴; 20"") senkrecht unterhalb der Füllelemente (24; 24') angeordnet ist und der Bereich senkrecht oberhalb der Füllelemente (24; 24') offen ist.

2. Zaun-/Geländer-/Torelement nach Anspruch 1,
**dadurch gekennzeichnet, dass**
das Grundgerüst (16) und die Füllelemente (24; 24') aus unterschiedlichen Materialien oder aus gleichen Materialien gebildet sind.

3. Zaun-/Geländer-/Torelement nach einem der vorhergehenden Ansprüche,
**dadurch gekennzeichnet, dass**
das Material des Grundgerüsts (16) Stahl, pulverbeschichteter verzinkter Stahl, Edelstahl, Aluminium, pulverbeschichtetes Aluminium, Kunststoff, Metall, Verbundwerkstoff, Bambus bzw. Bambus-Kunststoff-Komposit-Werkstoff oder Holz bzw. Holz-Kunststoff-Komposit-Werkstoff ist oder aufweist und
das Material der Füllelemente (24; 24') Holz, Glas, Aluminium, Kunststoff, Verbundwerkstoff oder Bambus bzw. Bambus-Kunststoff-Komposit-Werkstoff oder Holz bzw. Holz-Kunststoff-Komposit-Werkstoff, HPL, reiner Kunststoffe, wie z.B. Acrylglas oder Recycling-Kunststoff, Gestein oder steinernes Material, wie z.B. Faserzement, Beton, Keramik, Schiefer, etc., und/oder Kohlenstoff-Material, wie z.B. Carbon, ist oder aufweist.

4. Zaun-/Geländer-/Torelement nach einem der vorhergehenden Ansprüche,
**dadurch gekennzeichnet, dass**
oberhalb des unteren Trägerprofils (20; 20'; 20"; 20‴; 20"") waagerechte Verbindungsstäbe (22) an den senkrechten Stäben (18; 18') angebracht sind, mittels denen die senkrechten Stäbe (18; 18') miteinander verbunden sind.

5. Zaun-/Geländer-/Torelement nach Anspruch 4,
**dadurch gekennzeichnet, dass**
zwischen den waagerechten Verbindungsstäben (22) und den Füllelementen Dichtmaterial und/oder Gummielemente angeordnet sind.

6. Zaun-/Geländer-/Torelement nach einem der vorhergehenden Ansprüche,
**dadurch gekennzeichnet, dass**
zwischen den senkrechten Stäben (18; 18') und den Füllelementen (24; 24') Dichtmaterial und/oder Gummielemente angeordnet sind.

7. Zaun-/Geländer-/Torelement nach einem der vorhergehenden Ansprüche,
**dadurch gekennzeichnet, dass**
die senkrechten Stäbe (18; 18') Nuten (30) zum Führen der Füllelemente (24; 24') aufweisen, wobei die Breiten der Nuten an die Dicken der Füllelemente (24; 24') angepasst sind.

8. Zaun-/Geländer-/Torelement nach Anspruch 7,
**dadurch gekennzeichnet, dass**
die Nuten (30) mit Dichtmaterial und/oder Gummielementen versehen sind.

9. Zaun-/Geländer-/Torelement nach einem der vorhergehenden Ansprüche,
**dadurch gekennzeichnet, dass**
das untere Trägerprofil (20; 20′; 20ʺ; 20‴; 20ʺʺ), die senkrechten Stäbe (18; 18′) und/oder die waagerechten Verbindungsstäbe (22) mit Lichtquellen (36; 36′; 36ʺ), bspw. LED-Streifen, versehen sind.

10. Zaun-/Geländer-/Torelement nach Anspruch 9,
**dadurch gekennzeichnet, dass**
das untere Trägerprofil (20; 20'; 20"; 20‴; 20‴ʺ) als Rechteckrohr mit sich in Rohrlängsrichtung erstreckenden, auf seiner oberen Seite angeordneten Schlitzen (34; 34'; 34") im Bereich lichtdurchlässiger Füllelemente (24; 24') ausgebildet ist und die Lichtquellen (36; 36'; 36") innerhalb des unteren Trägerprofils (20; 20'; 20"; 20‴; 20"") angeordnete Streifen-Lichtquellen sind.

11. Zaun-/Geländer-/Torelement nach einem der vorhergehenden Ansprüche,
**dadurch gekennzeichnet, dass**
zwischen den beiden äußeren senkrechten Stäben (18; 18') und dem jeweils nächsten Ende des unteren Trägerprofils (20; 20'; 20"; 20‴; 20"") ein Abstand besteht, der dem Abstand zwischen zwei senkrechten Stäben (18; 18') entspricht.

12. Zaun-/Geländer-/Torelement nach einem der Ansprüche 1-10,
**dadurch gekennzeichnet, dass**
die beiden äußeren senkrechten Stäbe (18; 18') an den jeweiligen Enden des unteren Trägerprofils (20; 20′; 20ʺ; 20‴; 20ʺʺ) befestigt sind.

13. Zaun-/Geländer-/Torelement nach einem der vorhergehenden Ansprüche,
**dadurch gekennzeichnet, dass**
die senkrechten Stäbe (18; 18'), das untere Trägerprofil (20; 20'; 20"; 20‴; 20"") und/oder die waagerechten Verbindungsstäbe (22) rund, eckig oder als Sonderprofil als Hohlkörper oder massiv aus Vollmaterial ausgebildet sind.

14. Zaun, Geländer oder Tor mit Zaun-/Geländer-/Torelementen nach einem der Ansprüche 1-13, wobei jedes Zaun-/Geländerelement (10) zwischen zwei seitlich jedes Elements (10) vorgesehenen Pfosten (12, 14) angebracht ist.

15. Zaun oder Geländer nach Anspruch 14, wobei die Pfosten Fußplatten (26, 28) aufweisen.

## Claims

1. A fence/railing/gate element comprising a base frame (16) that has a multiplicity of vertical bars (18; 18') connected to a lower support profile (20; 20'; 20ʺ; 20‴; 20‴′), wherein the lengths of the vertical bars (18; 18') are greater than the horizontal distance between two adjacent vertical bars (18; 18'),
**characterized in that**
between two adjacent vertical bars (18; 18'), in each case one flat filling element (24; 24') is inserted for filling the space between two adjacent vertical bars (18; 18'), the height of which filling element - measured in the direction of the longitudinal extent of the lower support profile (20; 20′; 20ʺ; 20‴; 20‴′) - is greater than its width, wherein the support profile (20; 20′; 20ʺ; 20‴; 20ʺʺ) is arranged vertically below the filling elements (24; 24') and the region vertically above the filling elements (24; 24') is open.

2. The fence/railing/gate element according to claim 1,
**characterized in that**
the base frame (16) and the filling elements (24; 24') are made of different materials or the same materials.

3. The fence/railing/gate element according to any one of the preceding claims,
**characterized in that**
the material of the base frame (16) is or includes steel, powder-coated galvanized steel, stainless steel, aluminum, powder-coated aluminum, plastics, metal, composite material, bamboo or, respectively, bamboo-plastic composite material or wood or, respectively, wood-plastic composite material, and
the material of the filling elements (24; 24') is or includes wood, glass, aluminum, plastics, composite material or bamboo or, respectively, bamboo-plastic composite material or wood or, respectively, wood-plastic composite material, HPL, pure plastics, such as acrylic glass or recycled plastics, rocks or stone material, such as fiber cement, concrete, ceramics, slate, etc., and/or carbon material, such as carbon.

4. The fence/railing/gate element according to any one of the preceding claims,
**characterized in that**
above the lower support profile (20; 20'; 20ʺ; 20‴; 20‴′), horizontal connecting bars (22) are attached to the vertical bars (18; 18') by means of which the vertical bars (18; 18') are connected to one another.

5. The fence/railing/gate element according to claim 4,
**characterized in that**
sealing material and/or rubber elements are arranged between the horizontal connecting bars (22) and the filling elements.

6. The fence/railing/gate element according to any one of the preceding claims,
**characterized in that**
sealing material and/or rubber elements are arranged between the vertical bars (18; 18') and the filling elements (24; 24').

7. The fence/railing/gate element according to any one of the preceding claims,
**characterized in that**
the vertical bars (18; 18') have grooves (30) for guiding the filling elements (24; 24'), wherein the widths of the grooves are adapted to the thicknesses of the filling elements (24; 24').

8. The fence/railing/gate element according to claim 7,
**characterized in that**
the grooves (30) are provided with sealing material and/or rubber elements.

9. The fence/railing/gate element according to any one of the preceding claims,
**characterized in that**
the lower support profile (20; 20'; 20ʺ; 20‴; 20‴′), the vertical bars (18; 18') and/or the horizontal connecting bars (22) are provided with light sources (36; 36'; 36''), for example LED strips.

10. The fence/railing/gate element according to claim 9,
**characterized in that**
the lower support profile (20; 20′; 20ʺ; 20‴; 20ʺʺ) is formed as a rectangular tube with slots (34; 34'; 34ʺ) extending in the longitudinal direction of the tube and arranged on the upper side thereof in the region of translucent filling elements (24; 24'), and the light sources (36; 36'; 36ʺ) are strip light sources arranged within the lower support profile (20; 20'; 20ʺ; 20‴; 20‴′).

11. The fence/railing/gate element according to any one of the preceding claims,
**characterized in that**
between the two outer vertical bars (18; 18') and the respective nearest end of the lower support profile (20; 20'; 20ʺ; 20‴; 20‴′) there is a distance which corresponds to the distance between two vertical bars (18; 18').

12. The fence/railing/gate element according to any one of claims 1 - 10,
**characterized in that**
the two outer vertical bars (18; 18') are fastened to the respective ends of the lower support profile (20; 20′; 20ʺ; 20‴; 20ʺʺ).

13. The fence/railing/gate element according to any one of the preceding claims,
**characterized in that**
the vertical bars (18; 18'), the lower support profile (20; 20'; 20ʺ; 20‴; 20‴′) and/or the horizontal connecting bars (22) are formed round, angular or as a special profile as a hollow body or solid made of solid material.

14. A fence, railing or gate with fence/railing/gate elements according to any one of claims 1-13, wherein each fence/railing/gate element (10) is mounted between two posts (12, 14) provided laterally of each element (10) .

15. The fence or railing according to claim 14, wherein the posts have base plates (26, 28).

## Revendications

1. Elément de clôture/de garde-corps/de portail pourvu d'une structure de base (16), qui comporte une pluralité de barres (18 ; 18') verticales, qui sont assemblées avec un profilé de support (20 ; 20' ; 20" ; 20‴ ; 20"") inférieur, les longueurs des barres (18 ; 18') verticales étant supérieures à l'écart horizontal entre deux barres (18 ; 18') verticales voisines,
**caractérisé**
**en ce qu'**entre deux barres verticales (18 ; 18') voisines est introduit chaque fois un élément de remplissage (24; 24') plan, destiné à remplir l'espace intermédiaire entre deux barres (18 ; 18') verticales voisines, dont la hauteur est supérieure à sa largeur (mesurée dans la direction de l'extension longitudinale du profilé de support (20 ; 20' ; 20" ; 20‴ ; 20"") inférieur), le profilé de support (20 ; 20' ; 20", 20"'; 20"") étant placé à la verticale en-dessous des éléments de remplissage (24 ; 24') et la zone à la verticale au-dessus des éléments de remplissage (24; 24') étant ouverte.

2. Elément de clôture/de garde-corps/de portail selon la revendication 1,
**caractérisé en ce que**
la structure de base (16) et les éléments de remplissage (24 ; 24') sont conçus dans des matières différentes ou dans des matières identiques.

3. Elément de clôture/de garde-corps/de portail selon l'une quelconque des revendications précédentes,
**caractérisé en ce que**
la matière de la structure de base (16) est ou comporte de l'acier, de l'acier galvanisé thermo-poudré, de l'acier inoxydable, de l'aluminium, de l'aluminium thermo-poudré, une matière plastique, un métal, un matériau composite, du bambou ou un matériau composite bambou et matière plastique ou du bois ou un matériau composite bois et matière plastique et
la matière des éléments de remplissage (24 ; 24') est ou comporte du bois, du verre, de l'aluminium, une matière plastique, un HPL, une matière plastique pure, comme par exemple un verre acrylique ou une matière plastique recyclée, une pierre ou une matière pierreuse, comme par exemple le fibrociment, le béton, la céramique, l'ardoise, etc., et/ou des matières carbonées, comme par exemple le carbone.

4. Elément de clôture/de garde-corps/de portail selon l'une quelconque des revendications précédentes,
**caractérisé**
**en ce qu'**au-dessus du profilé de support (20 ; 20' ; 20" ; 20‴ ; 20"") inférieur, des barres d'assemblage (22) horizontales à l'aide desquelles les barres (18 ; 18') sont assemblées les unes avec les autres sont montées sur les barres (18 ; 18') verticales.

5. Elément de clôture/de garde-corps/de portail selon la revendication 4,
**caractérisé**
**en ce qu'**entre les barres d'assemblage (22) horizontales et les éléments de remplissage sont placés une matière d'étanchéité et/ou des éléments en caoutchouc.

6. Elément de clôture/de garde-corps/de portail selon l'une quelconque des revendications précédentes,
**caractérisé**
**en ce qu'**entre les barres (18 ; 18') verticales et les éléments de remplissage (24 ; 24') sont placés une matière d'étanchéité et/ou des éléments en caoutchouc.

7. Elément de clôture/de garde-corps/de portail selon l'une quelconque des revendications précédentes,
**caractérisé en ce que**
les barres (18 ; 18') verticales comportent des rainures (30), destinées à guider les éléments de remplissage (24 ; 24'), les largeurs des rainures étant adaptées aux épaisseurs des éléments de remplissage (24 ; 24').

8. Elément de clôture/de garde-corps/de portail selon la revendication 7,
**caractérisé en ce que**
les rainures (30) sont munies d'une matière d'étanchéité et/ou d'éléments en caoutchouc.

9. Elément de clôture/de garde-corps/de portail selon l'une quelconque des revendications précédentes, **caractérisé en ce que**
le profilé de support (20 ; 20' ; 20" ; 20‴ ; 20"") inférieur, les barres (18 ; 18') verticales et/ou les barres d'assemblage (22) horizontales sont muni(e)s de sources lumineuses (36 ; 36' ; 36"), par exemple de bandes de LED.

10. Elément de clôture/de garde-corps/de portail selon la revendication 9,
**caractérisé en ce que**
le profilé de support (20 ; 20' ; 20" ; 20‴ ; 20""') inférieur est réalisé sous la forme d'un tube rectangulaire pourvu de fentes (34 ; 34′; 34") s'étendant dans la direction longitudinale du tube, placées sur sa face supérieure dans la zone d'éléments de remplissage (24 ; 24') translucides et les sources lumineuses (36 ; 36' ; 36") sont des sources lumineuses en bande, placées à l'intérieur du profilé de support (20 ; 20' ; 20" ; 20‴ ; 20"") inférieur.

11. Elément de clôture/de garde-corps/de portail selon l'une quelconque des revendications précédentes,
**caractérisé**
**en ce qu'**entre les deux barres (18 ; 18') verticales extérieures et l'extrémité respectivement la plus proche du profilé de support (20 ; 20' ; 20" ; 20‴ ; 20"") inférieur est ménagé un écart, qui correspond à l'écart entre deux barres (18 ; 18') verticales.

12. Elément de clôture/de garde-corps/de portail selon l'une quelconque des revendications 1 à 10,
**caractérisé en ce que**
les deux barres (18 ; 18') verticales extérieures sont fixées sur les extrémités respectives du profilé de support (20 ; 20' ; 20" ; 20‴ ; 20"") inférieur.

13. Elément de clôture/de garde-corps/de portail selon l'une quelconque des revendications précédentes,
**caractérisé en ce que**
les barres (18 ; 18') verticales, le profilé de support (20 ; 20' ; 20" ; 20‴ ; 20"") inférieur et/ou les barres d'assemblage (22) horizontales sont conçu(e)s sous forme ronde, polygonale, ou de profilé spécial, en corps creux ou sous forme massive, en matière pleine.

14. Clôture, garde-corps ou portail pourvu(e) d'éléments de clôture/de garde-corps/de portail selon l'une quelconque des revendications 1 à 13, chaque élément de clôture/de garde-corps (10) étant monté entre deux poteaux (12, 14) prévus latéralement de chaque élément (10) .

15. Clôture ou garde-corps selon la revendication 14, les poteaux comportant des plaques d'embase (26, 28).
